# EUROPÄISCHE PATENTSCHRIFT

(11) **EP 0 104 365 B1**
(45) Veröffentlichungstag und Bekanntmachung des Hinweises auf die Patenterteilung: **29.10.1986**
(21) Anmeldenummer: 83107558.5
(22) Anmeldetag: 01.08.1983
(51) Int. Cl.: B65H 20/12, B22C 9/00

(54) **Vorrichtung zum intermittierenden Abziehen und Abschneiden von Folienabschnitten von einer Folienrolle, insbesondere für eine Vakuumgiessformanlage**
Device for intermittently unwinding and cutting a film from a roll, particularly for a vacuum casting machine
Dispositif pour dérouler et découper par intermittence une bande d'un rouleau de bande en particulier pour une installation de coulée à dépression

(30) Priorität: 30.07.1982 DE 3228582
(43) Veröffentlichungstag der Anmeldung: 04.04.1984
(73) Patentinhaber: Heinrich Wagner Sinto Maschinenfabrik GmbH, 57334 Bad Laasphe (DE)
(72) Erfinder: Messerschmidt, Günter, D-5928 Laasphe (DE)
(74) Vertreter: Glawe, Delfs, Moll & Partner

## Beschreibung

Die Erfindung betrifft eine Vorrichtung zum intermittierenden Abziehen und Abschneiden von Folienabschnitten von einer Folienrolle, insbesondere für deren Zuführung zu einer Vakuumgiessformanlage, mit einem mit Saugöffnungen versehenen Rahmen, der aus einer der Rolle benachbarten Stellung, in der er einen Folienabschnitt durch Ansaugen ergreift, von der Rolle weg in eine den Folienabschnitt einer Schneideinrichtung darbietende Stellung bewegbar ist.

Eine Vorrichtung dieser Art ist aus DE-B 2410362 bekannt. Sie dient dazu, von einer Folienrolle intermittierend Folienabschnitte abzuziehen und abzuschneiden, die in einen Giessformkasten eingebracht, durch Aufheizen und Tiefziehen an ein Modell angeformt und dann mit Bindung mit dem freien Sand hinterfüllt werden. Durch Evakuieren des nun durch die Folie abgedichteten Formsandes erhält man eine das Modell exakt nachbildende, formstabile und vom Modell abnehmbare Giessform.

Bei der bekannten Vorrichtung dient zum schrittweisen Abziehen der Folienabschnitte ein Hubrahmen mit heb- und senkbaren Saugköpfen, der auch mit der Heizeinrichtung versehen ist und den jeweils ergriffenen Folienabschnitt zum Formkasten transportiert. Beim Verfahren dieses Rahmens über den Giesskasten wird jeweils ein nachfolgender neuer Folienabschnitt mitgenommen und über einen Tisch gezogen, von welchem dann der zurückkehrende Hubrahmen mittels der Saugnäpfe diesen nächsten Folienabschnitt ergreifen und mitnehmen kann.

Da bei dieser bekannten Vorrichtung die Folie in horizontaler Bewegung über einen Tisch gezogen wird und an diesem reibend anliegt, kann es vorkommen, dass die Folie beschädigt wird oder aber verrutscht und Falten wirft. Dies kann zu einem ungleichmässigen Erfassen der Folie mittels der Saugnäpfe, zu einem ungleichmässigen Aufheizen und zu Versagern beim anschliessenden Tiefziehen im Formkasten führen.

Der Erfindung liegt die Aufgabe zugrunde, eine Vorrichtung der genannten Art zu schaffen, bei der die Folie zuverlässig faltenfrei und ohne Gefahr von Beschädigungen von der Rolle abgezogen und für weitere Verarbeitung weitergegeben werden kann.

Diese Aufgabe wird erfindungsgemäss dadurch gelöst, dass eineAnzahl rechteckigersaugrahmen zu einem im Querschnitt polygonalen Korb zusammengefügt ist, der um seine Mittelachse intermittierend drehbar neben der Folienrolle gelagert ist, und dass die Beaufschlagung jedes Saugrahmens mit Unterdruck in Abhängigkeit von der Drehung des Korbes derart gesteuert ist, dass jeder Saugrahmen während eines Teils des Umlaufes des Korbes mit Unterdruck beaufschlagt und während des restlichen Teils des Umlaufes drucklos ist.

Durch diese Konstruktion wird der Vorteil erreicht, dass entsprechend der schrittweisen Drehung des Korbes nacheinander jeder Saugrahmen einen zugehörigen Folienabschnitt in einer im wesentlichen senkrecht stehenden oder steil geneigten Anordnung erfasst, ohne dass irgendeine Parallelverschiebung zwischen der Folie und dem Saugrahmen oder einer sonstigen Unterlage stattfindet. Dadurch werden Beschädigungen und Faltenbildungen vermieden. In diesem vom Saugrahmen sicher ergriffenen Zustand wird die Folie dann durch weitere Drehung des Korbes in eine z.B. horizontal nach oben gerichtete Stellung mitgenommen, in der das Abschneiden sowie die Übergabe an weitere Verarbeitungseinrichtungen erfolgen kann.

Vorzugsweise sind vier Saugrahmen zu einem im Querschnitt quadratischen Korb zusammengefügt, der in Schritten von 90° gedreht wird. Die der Drehung des Korbes entsprechende Steuerung der Unterdruckbeaufschlagung der Saugrahmen kann durch Ventile mit Betätigungsstössein erfolgen, die mit der jeweils lotrechten und horizontal oberen Stellung des jeweiligen Sau g-rahmens zugeordneten Betätigungsgliedern zusammenwirken.

Ein Hubrahmen mit Saugöffnungen, wie im Prinzip aus DE-B 2410362 bekannt, kann oberhalb der erfindungsgemäss vorgesehenen Vorrichtung angeordnet sein, um das abgeschnittene Folienstück von dem jeweils oben liegenden Saugrahmen des Korbes abzunehmen. Der Hubrahmen kann bei seiner Abwärtsbewegung den Antrieb einer Schneidvorrichtung und/oder die Betätigung eines Ventils zum Abschalten des Unterdruckes des Saugrahmens bewirken.

Eine Ausführungsform der Erfindung wird anhand der Zeichnungen näher erläutert.
Fig. 1 zeigt eine Seitenansicht der erfindungsgemässen Vorrichtung.
Fig. 2 zeigt einen lotrechten Schnitt durch die Vorrichtung in der zur Ebene von Fig. 1 senkrechten Richtung.

Die Vorrichtung besteht im wesentlichen aus vier rechteckigen Saugrahmen 1, die zu einem quaderförmigen Korb 2 um eine zentral angeordnete Welle 3 zusammengefügt sind. Die Saugrahmen sind aus Rechteckrohren gebildet, die an der Saugseite mit einer grossen Anzahl kleiner, reihenweise angeordneter Bohrungen 13 versehen sind und an der Gegenseite einen Anschluss an das Vakuumnetz haben.

Die Welle 3 ist an beiden Seiten in Lagern 4 drehbar gelagert und an einem Ende mit einem elektrischen oder hydraulischen Stellantrieb 5 gekuppelt, durch den der Korb 2 schrittweise um jeweils 90° gedreht werden kann. An der Gegenseite ist die Welle 3 als Hohlwelle mit einem Unterdruckkanal 6 ausgebildet und über ein Rohrdrehgelenk 7 mit dem Vakuumnetz verbunden. An dieser Seite führt zu jedem der vier Saugrahmen eine separate Vakuumleitung 8 mit einem mechanisch betätigten Absperrventil A, B, C, D mit Betätigungsstösseln 9.

Der Korb 2 ist gemäss Fig. 2 derart neben der Folienrolle 10 angeordnet, dass sich die durch eine Umlenkrolle 15 gebildete Zuführungsstelle für die Folie im Bereich des unteren Endes des jeweils der Folienrolle 10 zugewendeten, lotrecht stehenden Saugrahmens c befindet. Der Korb 2 wird in Richtung des Pfeils 16 in Schritten von 90° gedreht. Im Verlauf dieser Drehung wird durch die Ventile A bis D das Vakuum in den einzelnen Saugrahmen 1 getrennt zu- und abgeschaltet. In Fig. 2 sind die Ventile A und B geschlossen, da sich im Bereich der zugehörigen Saugrahmen a und b keine Folie befindet. Durch die vorhergehende Vierteldrehung des Korbes, bei der ein Folienabschnitt von dem Saugrahmen d angesaugt, festgehalten und mitgenommen wurde, ist von der Folienrolle 10 der nachfolgende, in Fig. 2 lotrecht verlaufende Folienabschnitt abgerollt worden. Dieser soeben abgerollte Abschnitt befindet sich nun im Bereich des Saugrahmens c. Das zugehörige Ventil C wird entweder während der Drehbewegung über eine Kurve 11 oder nach erfolgter Drehung durch einen stationären Zylinder geöffnet, so dass nun die Folie vom Saugrahmen c angesaugt und festgehalten wird.

Oberhalb des Korbes 2 ist ein mittels Stellzylinder 17 heb- und senkbarer Hubrahmen 14 angeordnet, der aus Rechteckrohren mit Saugöffnungen 17 ausgebildet und durch einen flexiblen Schlauch 18 an die Unterdruckwelle angeschlossen ist.

Ferner ist oberhalb des Korbes 2 im Bereich der der Folienrolle 10 näherliegenden oberen Ecke des Korbes 2 eine heb- und senkbare Schneidvorrichtung mit einem heizbaren Schneidedraht 12 angeordnet.

Bei der Abwärtsbewegung des Hubrahmens 14 wird durch einen Mitnehmer 19 die federnd aufgehängte Schneidvorrichtung mit dem Schneiddraht 12 mitgenommen, so dass die die Winkelaussparung zwischen den Saugrahmen c und d überspannende Folie durchgeschnitten wird. Ferner wird durch die Abwärtsbewegung des Hubrahmens 14 der Stössel 9 des Ventils D betätigt und dadurch die Vakuumverbindung zum oben liegenden Saugrahmen d gesperrt. Der bei seiner Abwärtsbewegung auf den oberen Saugrahmen d auftreffende Hubrahmen 14, der im geeigneten Zeitpunkt mit Unterdruck beaufschlagt wird, übernimmt nun den abgeschnittenen Folienabschnitt vom Saugrahmen d und bringt ihn bei der anschliessenden Aufwärtsbewegung in den Bereich eines über den Hubrahmen 14 stationär angeordneten Heizschirmes 20. Die aus Hubrahmen 14 und Heizschirm 20 bestehende Einheit wird dann über den nicht dargestellten Formkasten verfahren, wo die durch den Heizschirm 20 aufgeheizte Folie auf das Modell tiefgezogen wird.

Bei der Aufwärtsbewegung des Hubrahmens 14 wird die Schneidvorrichtung 12 durch die Federn in die Ausgangsstellung zurückgezogen.

Bei der nächsten Vierteldrehung des Korbes 2 gelangt nun der Saugrahmen c in die obere horizontale Stellung unter den Hubrahmen 14, während der Saugrahmen b in die lotrechte Stellung gelangt und sich an den nächsten abgezogenen Folienabschnitt anlegt und diesen bei Öffnung des Ventils B durch die Steuerkurve 11 ansaugt und festhält.

## Patentansprüche

1. Vorrichtung zum intermittierenden Abziehen und Abschneiden von Folienabschnitten von einer Folienrolle (10), insbesondere für deren Zuführung zu einer Vakuumgiessformanlage, mit einem mit Saugöffnungen (13) versehenen Rahmen (1), der aus einer der Rolle benachbarten Stellung, in der er einen Folienabschnitt durch Ansaugen ergreift, von der Rolle weg in eine den Folienabschnitt einer Schneideinrichtung (12) darbietende Stellung bewegbar ist, dadurch gekennzeichnet, dass eine Anzahl rechteckiger Saugrahmen (1) zu einem im Querschnitt polygonalen Korb (2) zusammengefügt sind, der um seine Mittelachse intermittierend drehbar neben der Folienrolle (10) gelagert ist, und dass die Beaufschlagung jedes Saugrahmens (1) mit Unterdruck in Abhängigkeit von der Drehung des Korbes (2) derart gesteuert ist, dass jeder Saugrahmen während eines Teils des Umlaufes des Korbes mit Unterdruck beaufschlagt und während des restlichen Teils des Umlaufes drucklos ist.

2. Vorrichtung nach Anspruch 1, dadurch gekennzeichnet, dass vier Saugrahmen (1) zu einem im Querschnitt quadratischen Korb (2) zusammengefügt sind, der in Schritten von 90° drehbar angetrieben ist, und dass die Unterdrucksteuerung derart ausgebildet ist, dass jeder Saugrahmen jeweils bei oder nach Erreichen der der Folienrolle zugewandten senkrechten Stellung mit Unterdruck beaufschlagt wird und bis zum Erreichen der oberen horizontalen Stellung mit Unterdruck beaufschlagt bleibt.

3. Vorrichtung nach Anspruch 1 oder 2, dadurch gekennzeichnet, dass jeder Saugrahmen (1) mit der an eine Unterdruckquelle angeschlossenen Hohlwelle (3) als Mittelachse des Korbes (2) über Leitungen mit Absperrventilen (A, B, C, D) mit Betätigungsstösseln (9) verbunden ist, und dass der der Folienrolle (10) zugewandten lotrechten Stellung und der horizontalen oberen Stellung der Saugrahmen (1) jeweils Betätigungsmittel (11, 14) zum Betätigen der Stössel zugeordnet sind.

4. Vorrichtung nach einem der Ansprüche 1 bis 3, dadurch gekennzeichnet, dass oberhalb des Korbes (2) ein Hubrahmen (14) mit Saugöffnungen (15) zur Abnahme des abgeschnittenen Folienabschnittes von dem jeweils oben liegenden Saugrahmen des Korbes (2) angeordnet ist.

5. Vorrichtung nach einem der Ansprüche 1 bis 4, dadurch gekennzeichnet, dass die Schneideinrichtung (12) im Bereich der der Folienrolle (10) zugewandten Kante des jeweils horizontal oben liegenden Saugrahmens des Korbes (2) angeordnet ist.

6. Vorrichtung nach Anspruch 4 und 5, dadurch gekennzeichnet, dass durch Mitnahme (19) des Hubrahmens (14) bei dessen Abwärtsbewegung der Antrieb der Schneideinrichtunt (12) in Schneidrichtung erfolgt.

7. Vorrichtung nach Anspruch 4, dadurch gekennzeichnet, dass der Hubrahmen (14) beim Auftreffen auf den oberen Saugrahmen das Abschalten der Unterdruckbeaufschlagung dieses Saugrahmens steuert.

## Claims

1. Device for intermittently unwinding and cutting film sections from a film roll (10), in particular for supply thereof to a vacuum casting apparatus, comprising a frame (1) which is provided with suction openings (13) and which is movable from a position adjacent the roller in which it engages a film section by suction away from the roller into a position offering the film section to a cutting means (12), characterized in that a plurality of rectangular suction frames (1) are assembled to form a basket (2) which is of polygonal cross-section and which is mounted rotatably intermittently about its centre axis adjacent the film roll (10) and that the subjection of each suction frame (1) to partial vacuum is controlled in dependence upon the rotation of the basket (2) in such a manner that each suction frame during a portion of the rotating of the basket is subjected to partial vacuum and during the remaining portion of the rotation is pressureless.

2. Device according to claim 1, characterized in that four suction frames (1) are assembled to form a basket (2) which is of square cross-section and which is driven rotatably in steps of 90° and that the partial vacuum control is constructed in such a manner that each suction frame is subjected to partial vacuum on or after reaching the position vertically facing the film roll and remains subjected to partial vacuum until the upper horizontal position is reached.

3. Device according to claim 1 or 2, characterized in that each suction frame (1) is connected to the hollow shaft (3) as centre axis of the basket (2) connected to the partial vacuum source via lines with shut-off valves (A, B, C, D) with actuating push members (9) and that in each case actuating means (11, 14) are associated with the vertical position facing the film roll (10) and the horizontal upper position of the suction frames (1) for actuating the push members.

4. Device according to any one of claims 1 to 3, characterized in that above the basket (2) a lifting frame (14) is arranged with suction openings (15) for removing the cut-off film section from the respective upper suction frame of the basket (2).

5. Device according to any one of claims 1 to 4, characterized in that the cutting means (12) is disposed in the region of the edge, facing the film roll (10), of the respective horizontally upper suction frame of the basket (2).

6. Device according to claims 4 and 5, characterized in that by entraining (19) of the lifting frame (14) on the downward movement thereof the drive of the cutting means (12) takes place in the cutting direction.

7. Device according to claim 4, characterized in that the lifting frame (14) on meeting the upper suction frame controls the switching off of the partial vacuum influencing of said suction frame.

## Revendications

1. Dispositif pour dérouler et découper par intermittence des sections de bande dans un rouleau de bande (10), notamment pour l'amenée de ces sections à une installation de formage de moules, par dépression, avec un cadre (1) muni d'orifices d'aspiration (13), ce cadre étant déplaçable d'une position voisine du rouleau, dans laquelle il saisit par aspiration une section de bande, en s'éloignant du rouleau, dans une position de présentation de la section de bande à un dispositif de découpage, caractérisé en ce que plusieurs cadres d'aspiration rectangulaires (1) sont réunis en un mannequin (2) à section polygonale, qui est monté pour tourner par intermittence autour de son axe médian à côté du rouleau de bande (10), et en ce que la sollicitation de chaque cadre d'aspiration (1) est commandée par dépression en fonction de la rotation du mannequin (2), de manière que chaque cadre d'aspiration soit sollicité par dépression pendant une partie d'un tour du mannequin et soit sans pression pendant la partie restante du tour.

2. Dispositif selon la revendication 1, caractérisé en ce que quatre cadres d'aspiration (1) sont réunis en un mannequin (2) à section carrée, ce mannequin étant entraîné en rotation par pas de 90°, et en ce que la commande de dépression est agencée de manière que chaque cadre d'aspiration soit sollicité par dépression chaque fois qu'est atteinte la position verticale dirigée vers le rouleau de bande ou après que cette position est atteinte et qu'il demeure sollicite par dépression jusqu'à ce que soit atteinte la position horizontale supérieure.

3. Dispositif selon la revendication 1 ou la revendication 2, caractérisé en ce que chaque cadre d'aspiration (1) est relié à l'arbre creux (3), servant d'axe médian du mannequin (2) et raccordé à une source de dépression, par des conduites munies de vannes d'arrêt (A, B, C, D) avec des poussoirs de manoeuvre (9), et en ce que des moyens de manoeuvre (11, 14) pour actionner les poussoirs sont respectivement associés à la position horizontale supérieure du cadre d'aspiration (1).

4. Dispositif selon l'une des revendications 1 à 3, caractérisé en ce qu'au dessus du mannequin (2) est disposé un cadre levant (14) avec des orifices d'aspiration (15) pour prendre la section de bande découpée sur le cadre d'aspiration du mannequin (2) situé à chaque fois en haut.

5. Dispositif selon l'une des revendications 1 à 4, caractérisé en ce que le dispositif de découpage (12) est diposé dans la zone du bord dirigé vers le rouleau de bande (10) du cadre d'aspiration du mannequin (2) situé à chaque fois horizontalement en haut.

6. Dispositif selon les revendications 4 et 5, caractérisé en ce que l'entraînement du dispositif de découpage (12) dans la direction de coupe a lieu par entraînement par le cadre levant lors de son mouvement de descente.

7. Dispositif selon la revendication 4, caractérisé en ce que le cadre levant (14) commande la coupure de la sollicitation par dépression du cadre d'aspiration supérieur lorsqu'il arrive sur ce cadre.
